# EUROPÄISCHE PATENTSCHRIFT

(11) **EP 4 158 202 B1**
(45) Veröffentlichungstag und Bekanntmachung des Hinweises auf die Patenterteilung: **03.06.2026**
(21) Anmeldenummer: 21723237.0
(22) Anmeldetag: 03.05.2021
(51) Int. Cl.: F04D 17/16, F04D 29/42, F04D 29/44

(54) **GEBLÄSEVORRICHTUNG UND GEBLÄSEEINHEIT MIT DER DARIN ANGEORDNETEN GEBLÄSEVORRICHTUNG**
BLOWER DEVICE AND BLOWER UNIT WITH THE BLOWER DEVICE ARRANGED THEREIN
DISPOSITIF DE SOUFFLAGE ET UNITÉ DE SOUFFLAGE DANS LAQUELLE EST INSTALLÉ LE DISPOSITIF DE SOUFFLAGE

(30) Priorität: 25.05.2020 DE 102020113968
(43) Veröffentlichungstag der Anmeldung: 05.04.2023
(73) Patentinhaber: EBM-Papst AB, 17562 Järfälla (SE)
(72) Erfinder: BRISENHEIM, Erik, 14172 Segeltorp (SE); CHRISTIANSSON, Timmy, 17763 Järfälla (SE)
(74) Vertreter: Staeger & Sperling Partnerschaftsgesellschaft mbB
(86) Internationale Anmeldenummer: PCT/EP2021/061549
(87) Internationale Veröffentlichungsnummer: WO 2021/239396

(56) Entgegenhaltungen:
- WO-A1-2018/113855
- DE-B- 1 024 673
- DE-C- 689 927
- DE-U1- 202014 102 289
- FR-A- 1 603 749
- US-B1- 6 425 739

## Beschreibung

Die Erfindung betrifft eine Gebläsevorrichtung mit einem Gebläserad, dessen erzeugte Ausblasströmung umgelenkt wird sowie eine Gebläseeinheit, in welcher die Gebläsevorrichtung verbaut ist. Die Gebläseeinheit umfasst ein Gehäuse, welches eine Strömungskammer oder einen Strömungskanal bildet.

Beim Einsatz von Gebläsen mit Gebläserädern mit durch Bauteile beschränktem Arbeitsbereich wie Strömungskammern oder Strömungskanälen wird die Strömung durch die angrenzenden Bauteile negativ hinsichtlich der Geräuschbildung beeinflusst. Auch sinkt der Wirkungsgrad der Gebläse, da sie nicht im optimalen Betriebsbereich arbeiten.

Für derartig in Gehäusen verbaute Radialgebläse gibt es im Stand der Technik bereits Lösungen zur Nachbehandlung der durch das Gebläserad ausgeblasenen Luftströmung auf der Druckseite, beispielsweise durch Verwendung von Spiralgehäusen mit sich aufweitendem Druckraum oder durch das Vorsehen von mehreren in Umfangsrichtung verteilten Gehäuseausblasöffnungen um das Gebläserad.

Druckschriftlicher Stand der Technik im vorliegenden technischen Gebiet ist in den Dokumenten FR 1 603 749 A, US 6 425 739 B1, DE 1 024 673 B und DE 20 2014 102 289 U1 offenbart.

Der Erfindung liegt deshalb die Aufgabe zugrunde, eine Lösung zur Reduzierung der Geräuschentwicklung und Erhöhung des Wirkungsgrades für eine Gebläsevorrichtung bereitzustellen, welche vorgesehen ist, in einer Strömungskammer oder einem Strömungskanal mit beschränktem und die Strömung beeinflussenden Bauraum eingebaut zu werden.

Diese Aufgabe wird durch die Merkmalskombination gemäß Patentanspruch 1 gelöst.

Erfindungsgemäß wird eine Gebläsevorrichtung mit einem über einen Motor angetriebenen Gebläserad, das um seine Rotationsachse in einem Schaufelkranz angeordnete Gebläseradschaufeln aufweist und ausgebildet ist, im rotatorischen Betrieb Luft in Axialrichtung parallel zur Rotationsachse anzusaugen und radial auszublasen, vorgeschlagen. Ausblasseitig sind an das Gebläserad unmittelbar angrenzend in Umfangsrichtung verteilt angeordnete Luftleitelemente vorgesehen, die sich zumindest über eine axiale Länge der Gebläseradschaufeln sowie von dem Gebläserad einen Luftspalt beabstandet nach radial außen erstrecken und welche ausgebildet sind, die von dem Gebläserad im Betrieb radial ausgeblasene Luftströmung derart umzulenken, dass ein überwiegender Strömungsrichtungsanteil der ausgeblasenen Luftströmung in Axialrichtung erfolgt. Der überwiegende Strömungsrichtungsanteil ist dann in Axialrichtung, wenn der Vektor der resultierenden Strömung in Axialrichtung größer ist als derjenige in Radialrichtung.

Die Luftleitelemente sind vorzugsweise als Leitbleche ausgebildet, welche eine flächige Anströmfläche ausbilden. Die Anzahl der Luftleitelemente ist auf die Anzahl der Gebläseradschaufeln abgestimmt. Vorzugsweise werden um das Gebläserad 4, 6 oder 8 Luftleitelemente vorgesehen, in Ausnahmefällen auch bis zu 16. Bei einer ungeraden Zahl an Gebläseradschaufeln wird eine gerade Anzahl an Luftleitelementen verwendet.

Die Umlenkung der ausgeblasenen Luftströmung erfolgt bei einer Ausführung der Gebläsevorrichtung dadurch, dass die Luftleitelemente eine mittlere Neigung γ gegenüber der Rotationsachse des Gebläserads aufweisen, die in einem Winkelbereich liegen, dass gilt 20°≤γ≤45°, vorzugsweise 28°≤γ≤33°. Die Angabe bezieht sich auf eine Winkelbetrachtung im Axialschnitt der Gebläsevorrichtung. Bei nicht-geraden Verläufen der Luftleitelemente wird die mittlere Neigung durch eine Verbindungslinie zwischen Anfangspunkt und Endpunkt des jeweiligen Luftleitelements in Axialrichtung bestimmt, deren Erstreckung gegenüber der Rotationsachse aufgetragen wird. Die Umlenkung der ausgeblasenen Luftströmung erfolgt somit sichergestellt in einer Weise, dass der durch die Luftleitelemente umgelenkte überwiegende Strömungsrichtungsanteil in Axialrichtung weist, d.h. der Vektor der resultierenden Strömung in Axialrichtung größer ist als derjenige in Radialrichtung Eine günstige Ausführung der Gebläsevorrichtung sieht vor, dass ein Verhältnis eines gedachten Radius R1, von dem ausgehend sich die Luftleitelemente nach radial außen erstrecken, und einem Gebläseradradius R in einem Bereich festgelegt ist, dass gilt 1,05≤R1/R≤1,5. Bevorzugt liegt das Verhältnis in einem Bereich, dass gilt 1,05≤R1/R≤1,2, weiter bevorzugt 1,08≤R1/R≤1,1. Der radiale Luftspalt zwischen dem Gebläserad und den Luftleitelementen ist somit in einem Bereich eingestellt, dass die ausgeblasene Luftströmung und die Luftleitelemente bestmöglich zusammenwirken, um die vorstehend beschriebene Aufgabe zu lösen.

Bezüglich der Formgebung der Luftleitelemente gibt es mehrere nichterfindungsgemäße Ausführungsbeispiele. Bereits sich geradlinig erstreckende Luftleitelemente bieten den vorteilhaften Effekt. Günstig sind zudem in einer axialen Draufsicht gesehene bogenförmig mit konstantem Radius oder teilelliptisch gekrümmt geformte Luftleitelemente, insbesondere in einer Ausführung mit in Umfangsrichtung gekrümmten Gebläseradschaufeln, wobei die Krümmungsrichtung der Luftleitelemente derjenigen der Gebläseradschaufeln (vorwärts- oder rückwärtsgekrümmt) entspricht.

Die erfindungsgemäße Gebläsevorrichtung ist dadurch gekennzeichnet, dass die Luftleitelemente in Radialrichtung gesehen mehrere gegenüber einer sich durch die Rotationsachse erstreckenden Radialebene unterschiedlich gewinkelte Abschnitte aufweisen. Somit ist ein Anströmabschnitt der Luftleitelemente anders einstellbar als ein Abströmabschnitt.

Erfindungsgemäß ist vorgesehen, dass der an das Gebläserad angrenzende erste gewinkelte Abschnitt (Anströmabschnitt) eine positive Neigung α,β gegenüber der Radialebene aufweist, die in einem Winkelbereich liegt, dass gilt 28°≤α,β≤40°, vorzugsweise 28°≤α,β≤33°.

Bei der erfindungsgemäßen Gebläsevorrichtung verläuft ein sich an den ersten gewinkelten Abschnitt anschließender zweiter Abschnitt geradlinig im Wesentlichen parallel zur Radialebene.

Ferner ist eine Weiterbildung hierzu, wenn ein sich an den zweiten Abschnitt anschließender dritter Abschnitt eine negative Neigung gegenüber der Radialebene aufweist. Eine derartige Unterteilung in drei Abschnitte bietet einen unstetigen Verlauf mit einer Mehrfachumlenkung der ausgeblasenen Strömung auch in Radialrichtung.

Eine spezielle, günstige Ausführungsvariante der Gebläsevorrichtung sieht vor, dass in radialer Erstreckung gesehen ein Anfangspunkt und ein Endpunkt der Luftleitelemente auf derselben Radialebene durch die Rotationsachse liegen.

Grundsätzlich sind verschieden geformte Luftleitelemente an der Gebläsevorrichtung kombinierbar, insbesondere können zwei unterschiedliche Formen in Umfangsrichtung abwechselnd miteinander eingesetzt werden.

Die Gebläsevorrichtung umfasst in einer Ausführungsform vorzugsweise einen Gehäusekäfig, in welchen das Gebläserad eingesetzt ist, und an welchem die Luftleitelemente sich zu dem Gebläserad hin erstreckend ausgebildet sind. Der Gehäusekäfig kann als Einheit vorgefertigt und anschließend zusammen mit dem Gebläserad und dem Motor montiert werden. Das Gebläserad kann hierzu eine Motoraufnahme aufweisen an welcher der Motor befestigt gehalten ist.

Bei einer vorteilhaften Lösung weist der Gehäusekäfig eine Tragstruktur auf, von welcher aus sich die Luftleitelemente in Richtung des Gebläserads erstrecken. Die Tragstruktur bietet Stege zur befestigenden Anordnung der Luftleitelemente und weist im Übrigen freie, durchströmbare Bereiche in Form von Ausnehmungen auf, in denen keine Luftleitelemente angeschlossen sind. Dies fördert auch ein geringes Gewicht. Die Tragstruktur muss keine strömungsbeeinflussenden Aufgaben übernehmen.

In einer Weiterbildung ist vorgesehen, dass die Gebläsevorrichtung ferner eine auf einer Ansaugseite an dem Gebläserad angeordnete Einlassdüse, beispielsweise eine Venturidüse umfasst. Die Luftleitelemente erstrecken sich ausgehend von einem durch die Einlassdüse bestimmten Axialabschnitt der Gebläsevorrichtung entlang der Rotationsachse in Richtung des Gebläserads, d.h. im Axialschnitt gesehen überlappen sich die Luftleitelemente und die Einlassdüse, wobei sich die Luftleitelemente in Axialrichtung maximal bis zu einer ansaugseitigen axialen Randebene der Einlassdüse erstrecken.

Die Erstreckung der Luftleitelemente ist auch auf der Ausblasseite vorteilhaft konstruiert. Hierzu ist bei der Gebläsevorrichtung vorgesehen, dass sich die Luftleitelemente stromabwärts in Axialrichtung über das Gebläserad hinaus bis in einen Axialabschnitt hinein erstrecken, dessen axiale Länge einer Axiallänge der Gebläseradschaufeln entspricht. In anderen Worten erstrecken sich die Luftleitelemente im Axialschnitt gesehen maximal über eine Länge über das Gebläserad hinaus, welcher der Axiallänge der Gebläseradschaufeln entspricht.

Die Erfindung umfasst zusätzlich auch eine Gebläseeinheit mit einer vorstehend beschriebenen Gebläsevorrichtung. Die Gebläseeinheit umfasst ein eine Strömungskammer oder einen Strömungskanal bildendes Gehäuse, in dem die Gebläsevorrichtung aufgenommen ist. Derartige Strömungskammern oder Strömungskanäle können mehreckig oder zylindrisch ausgebildet sein. Bei mehreckigen Strömungskammern oder Strömungskanälen sieht eine vorteilhafte Ausgestaltung vor, dass der Gehäusekäfig eine der Strömungskammer oder dem Strömungskanal entsprechende Grundform, z.B. quadratisch, aufweist. Die Luftleitelemente, welchen den Ecken zugeordnet sind, werden dann entsprechend in radialer Richtung länger ausgebildet und können in ihrer Form von denjenigen der kürzeren Luftleitelemente abweichen.

Bei einer kompakten geschlossenen Gebläseeinheit weist das Gehäuse auf einer axialen Seite einen die Strömungskammer verschließenden Deckel auf, der mit einer Vielzahl von Strömungsöffnungen als Schutzgitter ausgebildet ist. Die Gebläseeinheit kann als Ganzes transportiert und verbaut werden.

Strömungstechnisch vorteilhaft ist eine Gebläseeinheit, bei der ein Verhältnis eines resultierenden hydraulischen Durchmessers D1 des Gehäuses zu dem Gebläseraddurchmesser D ausgebildet ist, dass gilt 1,2≤D1/D≤2,2.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht einer Gebläsevorrichtung;
- Fig. 2: eine schematische Seitenansicht der Gebläsevorrichtung aus Figur 1;
- Fig. 3: eine schematische axiale Draufsicht der Gebläsevorrichtung aus Figur 1;
- Fig. 4: alternative Formen der Luftleitelemente;
- Fig. 5: eine Gebläseeinheit in perspektivischer Ansicht;
- Fig. 6: eine schematische Schnittansicht der Gebläseeinheit aus Figur 5.

In den Figuren 1 bis 3 ist eine Gebläsevorrichtung 100 zum Einsatz in einem Strömungskanal oder einer Strömungskammer einer Gebläseeinheit 200 dargestellt. Die Gebläsevorrichtung umfasst das über einen nicht dargestellten Motor angetriebene Gebläserad 2, das in der gezeigten Ausführung als Radiallaufrad mit um seine Rotationsachse 12 in einem Schaufelkranz angeordneten, rückwärtsgekrümmten Gebläseradschaufeln 22. Anwendungen mit Diagonallaufrad sind ebenfalls möglich. An dem Gebläserad 2 ist rückseitig die Motoraufnahme 6 angedeutet, an der der Motor befestigbar ist. Das Gebläserad 2 ist in den Gehäusekäfig 8 (in schematischer Figur 2 weggelassen) eingesetzt, der mit mehreren Profilabschnitten eine Tragstruktur in Form eines Achtecks bildet. Die Tragstruktur weist Streben 53 und Bleche 52 auf, welche durch Ausnehmungen 51 unterbrochen sind. An den Streben 53 und Blechen 52 sind Luftleitelemente 1 in Form von Luftleitblechen befestigt, die sich zu dem Gebläserad 2 hin erstrecken und mit ihren freien radialen Luftleitelementkanten 4 jeweils über einen Luftspalt beabstandet zu den radialen Gebläseradschaufelhinterkanten 2b enden. Dies ist genau in Figur 3 gezeigt, wo das Verhältnis des gedachten Radius R1, von dem ausgehend sich die Luftleitelemente 1 nach radial außen bis zu der Tragstruktur des Gehäusekäfigs 8 erstrecken, und dem Gebläseradradius R auf 1,09 festgelegt ist. Die axialen Luftleitelementkanten 5 der Luftleitelemente 1 liegen frei.

Die Luftleitelemente 1 sind ausgebildet, die von dem Gebläserad 2 im Betrieb radial ausgeblasene Luftströmung von radial in hauptsächlich axial umzulenken, d.h. dass ein überwiegender Strömungsrichtungsanteil der ausgeblasenen Luftströmung nach der Umlenkung durch die Luftleitelemente 1 in Axialrichtung erfolgt. Die Luftleitelemente 1 weisen hierfür in der gezeigten Ausführung eine mittlere Neigung γ gegenüber der Rotationsachse 12 von 30° auf, wie es in Figur 2 dargestellt ist. Ansaugseitig ist an dem Gebläserad 2 die Einlassdüse 10 angeordnet, durch welche die angesaugte Strömung beschleunigt wird. Die Erstreckung der Luftleitelemente 1 in Axialrichtung ist ebenfalls in Figur 2 gekennzeichnet. Hierzu ist eine Projektion 75 dargestellt, welche die Erstreckung wiederspiegelt. Die Luftleitelemente 1 verlaufen ausgehend vom Anfang 14 von der durch die Einlassdüse 10 bestimmten Axialebene 11 durch den Axialabschnitt 15 über das Gebläserad 2 und eine Axialebene 18 am Axialrand des Gebläserads 2 bis in den Axialabschnitt 19, der sich axial an das Gebläserad 2 anschließt. Ihr Ende 17 ist somit axial vom Gebläserad 2 beabstandet. Alternative, nicht gezeigte Ausführungen sehen vor, dass sich die Luftleitelemente 1 ausgehend aus dem Axialabschnitt 15 bis in den Axialabschnitt 19 erstrecken, wobei letzterer die axiale Länge der Axiallänge 31 der Gebläseradschaufeln 22 aufweist. Das Gebläserad 2 und die Gebläseradschaufeln 22 werden mithin von den Luftleitelementen 1 stets vollständig axial überstreckt.

Bezugnehmend auf Figur 4 sind alternative Formen der Luftleitelemente 1 in axialer Draufsicht gezeigt, als geradlinige Luftleitelemente 1a, als bogenförmig gekrümmte Luftleitelemente 1b, als teilelliptisch gekrümmte Luftleitelemente 1c oder als Luftleitelemente mit mehrfach gewinkelten Abschnitten 1d. Für die Ausführung gemäß der Figuren 1-3 ist die Variante der Luftleitelemente mit mehrfach gewinkelten Abschnitten 1d verwandt, wobei dieselbe Ausführung auch mit den alternativen Formen der Luftleitelemente 1a, 1b oder 1c als offenbart gilt.

Bezugnehmend auf Figur 3 ist gut zu erkennen, dass die Luftleitelemente 1 in Radialrichtung gesehen mehrere unterschiedlich gewinkelte Abschnitte aufweisen. Der jeweilige Winkel ist positiv in Rotationsrichtung des Gebläserads 2 gesehen und gegenüber der jeweiligen Radialebene 13, die sich durch die Rotationsachse 12 und die jeweilige freie radiale Luftleitelementkante 4 des jeweiligen Luftleitelements 1 erstreckt. In der gezeigten Ausführung sind zwei unterschiedliche Luftleitelemente 1 abwechselnd in Umfangsrichtung angeordnet. Bei einer ersten Art Luftleitelemente 1 weist der an das Gebläserad 2 angrenzende erste gewinkelte Abschnitt 1e eine positive Neigung α =28° gegenüber der Radialebene 13 auf. Diese Luftleitelemente 1 sind vergleichsweise kurz und in Abschnitten außerhalb der Ecken des Gehäusekäfigs 8 vorgesehen. Aus den Ecken erstreckt sich eine zweite Art Luftleitelemente 1, bei welcher der an das Gebläserad 2 angrenzende erste gewinkelte Abschnitt 1e eine positive Neigung β =32° gegenüber der Radialebene 13 aufweist. Der sich jeweils an den ersten Abschnitt 1e anschließende zweite Abschnitt 1g verläuft minimal negativ geneigt gegenüber der Radialebene 13, wobei auch Varianten umfasst sind, bei denen der zweite Abschnitt parallel zur Radialebene 13 verläuft. Der sich bei den Luftleitelementen 1 an den zweiten Abschnitt 1g anschließende dritte Abschnitt 1f weist stets eine negative Neigung gegenüber der Radialebene 13 auf, wobei die Luftleitelemente 1 mit einer Neigung β im ersten Abschnitt 1e vollständig bis zur Radialebene 13 zurückgeführt werden. In radialer Erstreckung gesehen liegen somit der Anfangspunkt und der Endpunkt der Luftleitelemente 1 auf derselben Radialebene 13 durch die Rotationsachse 12. Hingegen enden die Luftleitelemente 1 mit einer Neigung α im ersten Abschnitt 1e von der Radialebene 13 beabstandet. Anfangspunkt und der Endpunkt der Luftleitelemente 1 liegen dann nicht auf derselben Radialebene 13 durch die Rotationsachse 12.

Bezugnehmend auf die Figuren 5 und 6 ist eine Gebläseeinheit 200 gezeigt, welche eine Strömungskammer bzw. einen Strömungskanal bildendes Gehäuse 7 umfasst, in dem die Gebläsevorrichtung 100 gemäß der Figuren 1-3 aufgenommen ist. Die Form des Gehäusekäfigs 8 ist auf die Form der Strömungskammer abgestimmt, wie vorliegend gezeigt, quadratisch. Die Strömungskammer ist durch den Deckel 3c verschlossen, der wabenförmige Strömungsöffnungen 3 aufweist, so dass der Deckel 3c als Schutzgitter fungiert. Die Größenverhältnisse zwischen Gebläserad 2 und der Strömungskammer sind in der gezeigten Ausführung derart festgelegt, dass das Verhältnis des resultierenden hydraulischen Durchmessers D1 des Gehäuses 7 zu dem Gebläseraddurchmesser D bei D1/D=1,5 liegt. Es kann jedoch in den offenbarten Bereich von 1,2 bis 2,2 angepasst werden.

Figur 6 zeigt den Strömungsverlauf. Im Betrieb saugt das Gebläserad 2 von außerhalb der Gebläseeinheit 200 in axialer Einströmrichtung 9c Luft durch die Einlassdüse 10, welche in radialer Richtung ausgeblasen und unmittelbar anschließend von den Luftleitelementen 1 wieder axial umgelenkt wird, so dass eine umgelenkte Strömungsrichtung 9b resultiert, bei welcher der axiale Anteilsvektor größer ist als der radiale Anteilsvektor. Die sich daran anschließende Ausströmrichtung 9 durch den Deckel 3c erfolgt axial.

### Bezugszeichenliste:

- 1:: Luftleitelement
- 1a:: geradliniges Luftleitelement
- 1b:: bogenförmig gekrümmtes Luftleitelement
- 1c:: teilelliptisch gekrümmtes Luftleitelement
- 1d:: Luftleitelement mit mehrfach gewinkelten Abschnitten
- 1e:: erster Abschnitt
- 1g:: zweiter Abschnitt
- 1f:: dritter Abschnitt
- 2:: Gebläserad
- 2b:: Gebläseradschaufelhinterkante
- 3:: Strömungsöffnungen
- 3b:: Schutzgitter
- 3c:: Deckel
- 4:: freie radiale Luftleitelementkante
- 5:: axiale Luftleitelementkante
- 6:: Motoraufnahme
- 7:: Gehäuse
- 8:: Gehäusekäfig
- 9:: Ausströmrichtung
- 9b:: umgelenkte Strömungsrichtung
- 9c:: Einströmrichtung
- 10:: Einlassdüse
- 11:: Axialebene
- 12:: Rotationsachse
- 14:: Anfang
- 17:: Ende
- 15:: Axialabschnitt
- 16:: Axialebene
- 18:: Axialebene
- 19:: Axialabschnitt
- 22:: Gebläseradschaufeln

## Patentansprüche

1. Gebläsevorrichtung (100) mit einem über einen Motor angetriebenen Gebläserad (2), das um seine Rotationsachse (12) in einem Schaufelkranz angeordnete Gebläseradschaufeln (22) aufweist und ausgebildet ist, im rotatorischen Betrieb Luft in Axialrichtung parallel zur Rotationsachse (12) anzusaugen und radial auszublasen, wobei ausblasseitig an das Gebläserad (2) unmittelbar angrenzend in Umfangsrichtung verteilt angeordnete Luftleitelemente (1) vorgesehen sind, die sich zumindest über eine axiale Länge der Gebläseradschaufeln (22) sowie von dem Gebläserad (2) einen Luftspalt beabstandet nach radial außen erstrecken und welche ausgebildet sind, die von dem Gebläserad (2) im Betrieb radial ausgeblasene Luftströmung derart umzulenken, dass ein überwiegender Strömungsrichtungsanteil der ausgeblasenen Luftströmung in Axialrichtung erfolgt, **dadurch gekennzeichnet, dass** die Luftleitelemente (1) in Radialrichtung gesehen mehrere gegenüber einer sich durch die Rotationsachse (12) und freie radiale Luftleitelementkanten (4) der Luftleitelemente (1) erstreckenden Radialebene (13) unterschiedlich gewinkelte Abschnitte aufweisen, wobei der an das Gebläserad (2) angrenzende erste gewinkelte Abschnitt (1e) eine positive Neigung α,β gegenüber der Radialebene (13) aufweist, die in einem Winkelbereich liegt, dass gilt 28°≤α,β≤40°, wobei ein sich an den ersten gewinkelten Abschnitt (1e) anschließender zweiter Abschnitt (1g) geradlinig im Wesentlichen parallel zur Radialebene (13) verläuft.

2. Gebläsevorrichtung nach Anspruch 1, **dadurch gekennzeichnet, dass** die Luftleitelemente (1) eine mittlere Neigung γ gegenüber der Rotationsachse (12) aufweisen, die in einem Winkelbereich liegen, dass gilt 20°≤γ≤45°.

3. Gebläsevorrichtung nach Anspruch 1 oder 2, **dadurch gekennzeichnet, dass** ein Verhältnis eines gedachten Radius R1, von dem ausgehend sich die Luftleitelemente (1) nach radial außen erstrecken, und einem Gebläseradradius R in einem Bereich festgelegt ist, dass gilt 1,05≤R1/R≤1,5.

4. Gebläsevorrichtung nach einem der vorhergehenden Ansprüche, **dadurch gekennzeichnet, dass** ein sich an den zweiten Abschnitt (1g) anschließender dritter Abschnitt (1f) eine negative Neigung gegenüber der Radialebene (13) aufweist.

5. Gebläsevorrichtung nach einem der vorigen Ansprüche, **dadurch gekennzeichnet, dass** in radialer Erstreckung gesehen ein Anfangspunkt und ein Endpunkt der Luftleitelemente (1) auf derselben Radialebene (13) durch die Rotationsachse (12) liegen.

6. Gebläsevorrichtung nach einem der vorigen Ansprüche, ferner umfassend einen Gehäusekäfig (8), in welchen das Gebläserad (2) eingesetzt ist, und von welchem aus sich die Luftleitelemente (1) zu dem Gebläserad (2) hin erstreckend ausgebildet sind.

7. Gebläsevorrichtung nach dem vorigen Anspruch, **dadurch gekennzeichnet, dass** der Gehäusekäfig (8) eine Tragstruktur aufweist, von welchen aus sich die Luftleitelemente (1) erstrecken, wobei die Tragstruktur in Bereichen, in denen keine Luftleitelemente (1) angeschlossen sind, Ausnehmungen (51) aufweist.

8. Gebläsevorrichtung nach einem der vorigen Ansprüche, ferner umfassend eine auf einer Ansaugseite an dem Gebläserad (2) angeordnete Einlassdüse (10), wobei sich die Luftleitelemente (1) ausgehend von einem durch die Einlassdüse (10) bestimmten Axialabschnitt (15) entlang der Rotationsachse (12) in Richtung des Gebläserads (2) erstrecken.

9. Gebläsevorrichtung nach einem der vorigen Ansprüche, **dadurch gekennzeichnet, dass** sich die Luftleitelemente (1) stromabwärts in Axialrichtung über das Gebläserad (2) hinaus bis in einen Axialabschnitt (19) hinein erstrecken, dessen axiale Länge einer Axiallänge (31) der Gebläseradschaufeln (2) entspricht.

10. Gebläseeinheit (200) umfassend eine Gebläsevorrichtung (100) nach einem der vorigen Ansprüche, wobei die Gebläseeinheit (200) ein eine Strömungskammer bildendes Gehäuse (7) umfasst, in dem die Gebläsevorrichtung (100) aufgenommen ist.

11. Gebläseeinheit nach dem vorigen Anspruch, **dadurch gekennzeichnet, dass** das Gehäuse (7) auf einer axialen Seite einen die Strömungskammer verschließenden Deckel (3c) aufweist, der mit einer Vielzahl von Strömungsöffnungen (3) als Schutzgitter ausgebildet ist.

12. Gebläseeinheit nach einem der vorigen beiden Ansprüche, **dadurch gekennzeichnet, dass** ein Verhältnis eines resultierenden hydraulischen Durchmessers D1 des Gehäuses zu dem Gebläseraddurchmesser D ausgebildet ist, dass gilt 1,2≤D1/D≤2,2.

## Claims

1. A fan device (100) with a fan wheel (2) driven via a motor, having fan wheel blades (22) arranged in a blade ring about its axis of rotation (12) and configured to take in air in an axial direction parallel to the axis of rotation (12) and to blow it out radially during rotary operation, wherein, on the blow-out side, air-guiding elements (1) are provided arranged directly adjacent to the fan wheel (2) and distributed in a circumferential direction, which extend radially outwards at least over an axial length of the fan wheel blades (22) as well as spaced an air gap apart from the fan wheel (2) and which are configured to deflect the air flow blown out radially by the fan wheel (2) during operation, such that a predominant flow direction component of the blown-out air flow takes place in the axial direction, **characterised in that** the air-guiding elements (1), viewed in the radial direction, have a plurality of sections angled differently with respect to a radial plane (13) extending through the axis of rotation (12) and free radial air-guiding element edges (4) of the air-guiding elements (1), wherein the first angled section (1e) adjacent to the fan wheel (2) has a positive inclination α,β with respect to the radial plane (13), which lies in such an angular range that 28°≤α,β≤40° applies, wherein a second section (1g) adjoining the first angled section (1e) runs in a straight line substantially parallel to the radial plane (13).

2. The fan device according to claim 1, **characterised in that** the air-guiding elements (1) have an average inclination γ with respect to the axis of rotation (12), which lie in such an angular range that 20°≤γ≤45° applies.

3. The fan device according to claim 1 or 2, **characterised in that** a ratio of an imaginary radius R1, starting from which the air-guiding elements (1) extend radially outward, and a fan wheel radius R is defined in such a range that 1.05≤R1/R≤1.5 applies.

4. The fan device according to any one of the preceding claims, **characterised in that** a third section (1f) adjoining the second section (1g) has a negative inclination with respect to the radial plane (13).

5. The fan device according to any one of the preceding claims, **characterised in that**, viewed in a radial extent, a starting point and an end point of the air-guiding elements (1) lie on the same radial plane (13) through the axis of rotation (12).

6. The fan device according to any one of the preceding claims, further comprising a housing cage (8) into which the fan wheel (2) is inserted, and from which the air-guiding elements (1) are configured extending towards the fan wheel (2).

7. The fan device according to the preceding claim, **characterised in that** the housing cage (8) has a support structure from which the air-guiding elements (1) extend, wherein the support structure has recesses (51) in regions in which no air-guiding elements (1) are connected.

8. The fan device according to any one of the preceding claims, further comprising an inlet nozzle (10) arranged on an intake side on the fan wheel (2), wherein the air-guiding elements (1) extend, starting from an axial section (15) determined by the inlet nozzle (10), along the axis of rotation (12) in the direction of the fan wheel (2).

9. The fan device according to any one of the preceding claims, **characterised in that** the air-guiding elements (1) extend downstream in the axial direction beyond the fan wheel (2) into an axial section (19) whose axial length corresponds to an axial length (31) of the fan wheel blades (2).

10. A fan unit (200) comprising a fan device (100) according to any one of the preceding claims, wherein the fan unit (200) comprises a housing (7) forming a flow chamber, in which the fan device (100) is accommodated.

11. The fan unit according to the preceding claim, **characterised in that** the housing (7) has, on an axial side, a cover (3c) which closes off the flow chamber and is configured with a plurality of flow openings (3) as a protective grid.

12. The fan unit according to any one of both the preceding claims, **characterised in that** a ratio of a resulting hydraulic diameter D1 of the housing to the fan wheel diameter D is configured such that 1.2≤D1/D≤2.2 applies.

## Revendications

1. Dispositif de ventilateur (100) avec une roue de ventilateur (2) entraînée par un moteur, laquelle présente des aubes de roue de ventilateur (22) disposées dans une couronne d'aubes autour de son axe de rotation (12) et est réalisée pour aspirer de l'air en direction axiale parallèlement à l'axe de rotation (12) et le souffler radialement en mode de fonctionnement rotatif, dans lequel des éléments de guidage d'air (1) disposés de manière répartie dans la direction circonférentielle sont prévus de manière directement adjacente à la roue de ventilateur (2) côté soufflage, lesquels s'étendent vers l'extérieur radialement en étant espacés d'un entrefer par rapport à la roue de ventilateur (2) et au moins sur une longueur axiale des aubes de roue de ventilateur (22), et lesquels sont réalisés pour dévier le flux d'air soufflé radialement par la roue de ventilateur (2) en fonctionnement de telle sorte qu'une part prépondérante de la direction de flux du flux d'air soufflé s'effectue en direction axiale, **caractérisé en ce que** les éléments de guidage d'air (1), vus dans la direction radiale, présentent plusieurs sections coudées différemment par rapport à un plan radial (13) passant par l'axe de rotation (12) et des bords d'élément de guidage d'air (4) radiaux libres des éléments de guidage d'air (1), dans lequel la première section coudée (1e) adjacente à la roue de ventilateur (2) présente une inclinaison positive α,β par rapport au plan radial (13) qui se situe dans une plage angulaire telle qu'il s'applique 28°≤α,β≤40°, dans lequel une deuxième section (1g) se raccordant à la première section coudée (1e) s'étend de manière rectiligne sensiblement parallèlement au plan radial (13).

2. Dispositif de ventilateur selon la revendication 1, **caractérisé en ce que** les éléments de guidage d'air (1) présentent une inclinaison moyenne γ par rapport à l'axe de rotation (12) qui se situe dans une plage angulaire telle qu'il s'applique 20°≤γ≤45°.

3. Dispositif de ventilateur selon la revendication 1 ou 2, **caractérisé en ce qu'**un rapport d'un rayon imaginaire R1, à partir duquel les éléments de guidage d'air (1) s'étendent vers l'extérieur radialement, et d'un rayon de la roue de ventilateur R est fixé dans une plage telle qu'il s'applique 1,05≤R1/R≤1,5.

4. Dispositif de ventilateur selon l'une des revendications précédentes, **caractérisé en ce qu'**une troisième section (1f) se raccordant à la deuxième section (1g) présente une inclinaison négative par rapport au plan radial (13).

5. Dispositif de ventilateur selon l'une des revendications précédentes, **caractérisé en ce que**, vu dans l'étendue radiale, un point de début et un point de fin des éléments de guidage d'air (1) se situent sur le même plan radial (13) passant par l'axe de rotation (12).

6. Dispositif de ventilateur selon l'une des revendications précédentes, comprenant en outre une cage de boîtier (8) dans laquelle la roue de ventilateur (2) est insérée, et à partir de laquelle les éléments de guidage d'air (1) sont réalisés en s'étendant vers la roue de ventilateur (2).

7. Dispositif de ventilateur selon la revendication précédente, **caractérisé en ce que** la cage de boîtier (8) présente une structure de support à partir de laquelle s'étendent les éléments de guidage d'air (1), dans lequel la structure de support présente des évidements (51) dans des zones dans lesquelles aucun élément de guidage d'air (1) n'est raccordé.

8. Dispositif de ventilateur selon l'une des revendications précédentes, comprenant en outre une buse d'entrée (10) disposée sur un côté aspiration au niveau de la roue de ventilateur (2), dans lequel les éléments de guidage d'air (1) s'étendent en partant d'une section axiale (15) déterminée par la buse d'entrée (10) le long de l'axe de rotation (12) en direction de la roue de ventilateur (2).

9. Dispositif de ventilateur selon l'une des revendications précédentes, **caractérisé en ce que** les éléments de guidage d'air (1) s'étendent en aval en direction axiale au-delà de la roue de ventilateur (2) jusque dans une section axiale (19) dont la longueur axiale correspond à une longueur axiale (31) des aubes de la roue de ventilateur (2).

10. Unité de ventilateur (200) comprenant un dispositif de ventilateur (100) selon l'une des revendications précédentes, dans laquelle l'unité de ventilateur (200) comprend un boîtier (7) formant une chambre de flux, dans lequel le dispositif de ventilateur (100) est logé.

11. Unité de ventilateur selon la revendication précédente, **caractérisée en ce que** le boîtier (7) présente sur un côté axial un couvercle (3c) fermant la chambre de flux, lequel est réalisé avec une pluralité d'ouvertures de flux (3) en tant que grille de protection.

12. Unité de ventilateur selon l'une des deux revendications précédentes, **caractérisée en ce qu'**un rapport d'un diamètre hydraulique résultant D1 du boîtier au diamètre de roue de ventilateur D est réalisé de telle sorte qu'il s'applique 1,2≤D1/D≤2,2.
